# EUROPÄISCHE PATENTSCHRIFT

(11) **EP 1 049 849 B1**
(45) Veröffentlichungstag und Bekanntmachung des Hinweises auf die Patenterteilung: **16.04.2008**
(21) Anmeldenummer: 98965800.0
(22) Anmeldetag: 10.12.1998
(51) Int. Cl.: E05C 9/02

(54) **SCHUBSTANGENVERSCHLUSS**
SLIDE ROD LOCKING SYSTEM
SYSTEME DE FERMETURE A BARRE COULISSANTE

(30) Priorität: 19.01.1998 DE 19801721
(43) Veröffentlichungstag der Anmeldung: 08.11.2000
(73) Patentinhaber: Rittal-Werk Rudolf Loh GmbH & Co. KG, 35745 Herborn (DE)
(72) Erfinder: MÜNCH, Udo, D-35764 Sinn (DE); REUTER, Wolfgang, D-57299 Burbach (DE)
(74) Vertreter: Fleck, Hermann-Joseph
(86) Internationale Anmeldenummer: PCT/EP1998/008033
(87) Internationale Veröffentlichungsnummer: WO 1999/036654

(56) Entgegenhaltungen:
- DE-A- 2 325 264
- DE-A- 2 815 543
- DE-A- 4 210 588
- DE-C- 124 143
- DE-C- 512 930
- FR-A- 1 310 327
- GB-A- 2 266 336
- GB-A- 2 271 606

## Beschreibung

Die Erfindung betrifft einen Schubstangenverschluss, insbesondere zur Verriegelung einer Schranktür an einem Schaltschrank, mit einem Griff, an den über einen Stellmechanismus ein Stellglied angekoppelt ist, wobei der Griff in einer vertikal zur Ebene der Schranktür verlaufenden Schwenkebene um eine Schwenkachse verstellbar ist, wobei das Stellglied infolge der Verstellung des Griffes parallel zur Ebene der Schranktür verschiebbar ist, wobei beabstandet zu der Schwenkachse an einem Gelenk des Griffes ein Hebel angelenkt ist, über den die in den Griff eingeleitete Kraft auf das Stellglied umsetzbar ist und der bei einer Verstellung des Griffes seine Winkellage zu diesem ändert.

Aus der GB 2 271 606 ist ein Schaltschrank bekannt, dessen offene Frontseite mit einer Schranktür verschlossen ist. Auf der Innenseite der Schranktür ist ein Schubgestänge befestigt. Das Schubgestänge weist zwei gegenläufig zueinander verschiebbare Schubstangen auf, die zwischen einer Schließ- und einer Offenstellung hin und her bewegbar sind. Die Betätigung der Schubstange erfolgt mittels einer Verriegelungseinrichtung.

Diese besitzt einen Griff, der über eine Schwenkachse gelenkig an ein Gehäuse anscharniert ist. Die Schwenkachse ist horizontal ausgerichtet, so dass der Griff in einer Ebene senkrecht zur Schranktür geklappt werden kann. An dem Griff ist beabstandet zu der Schwenkachse ein Hebel gelenkig befestigt. Der Hebel ist an seiner, dem Griff abgewandten Seite an eine der beiden Schubstangen angebunden. Wenn der Griff um die Schwenkachse geklappt wird, so verschiebt der Hebel die zugeordnete Schubstange. Diese Schubstange ist über einen Umlenkmechanismus an die zweite Schubstange angekoppelt. Damit verschiebt sich auch beim Verstellen des Griffes die zweite Schubstange. Die Schranktür weist einen großflächigen Durchbruch auf, in den das Gehäuse eingesetzt ist. Das Gehäuse ist im Bereich des Randes dieses Durchbruches mit der Schranktür verschraubt. Bei diesem Schubstangenverschluss müssen dann aufwendige Abdichtmaßnahmen im Bereich des Gehäuses getroffen werden, wenn eine hohe Sicherheit gegen Eindringen von Feuchtigkeit in den Schaltschrank-Innenraum gefordert wird.

Aus der DE 124 143 ist ein Treibriegelversschluss für ein Fenster bekannt. Der Treibriegelverschluss besitzt einen Kniehebel, über den eine Schubstange angetrieben werden kann.

Es ist Aufgabe der Erfindung, einen Schubstangenverschluss der im Oberbegriff des Patentanspruches 1 erwähnten Art zu schaffen, mit dem eine geringe Baugröße verwirklichbar ist, sich gleichzeitig aber auch große Schließkräfte erzeugen lassen.

Diese Aufgabe wird mit den Merkmalen des Patentanspruches 1 gelöst. Demgemäß ist es vorgesehen, dass das Gehäuse auf der Vorderseite der Schranktür befestigt ist, und das linear verschiebbare Stellglied aufnimmt, und dass das Stellglied mit einer oder mehreren Halterungen durch einen oder mehrere Durchbrüche der Schranktür hindurch an einer auf der Rückseite der Schranktür angeordneten Schubstange angebunden ist.

Dadurch, dass das Gehäuse mit dem Stellglied nunmehr auf die Vorderseite der Schranktür verlagert ist, kann eine einfache Gehäuseabdichtung erfolgen. Zur Betätigung der Schubstange sind nur noch kleine Aussparungen in der Schranktür erforderlich. Damit wird der Fertigungsaufwand für die Schranktür erheblich verringert.

Nach einer bevorzugten Ausgestaltungsvariante der Erfindung kann es vorgesehen sein, dass der Griff mit seiner Schwenkachse an dem Stellglied angekoppelt ist, und dass der Hebel an seinem dem Gelenk abgewandten Bereich an einem Gehäuse, welches an der Schranktür fixierbar ist, schwenkbar befestigt ist.

Alternativ kann auch vorgesehen sein, dass der Griff mit seiner Schwenkachse an dem Gehäuse angekoppelt ist, und dass der Hebel an seinem dem Gelenk abgewandten Bereich an dem Stellglied schwenkbar befestigt ist.

Eine mögliche Erfindungsvariante ist dadurch gekennzeichnet, dass über den Hebel eine erste Schubeinheit in eine erste Richtung verschiebbar ist, und dass an den Griff ein weiterer Hebel angeschlossen ist, der eine zweite Schubeinheit gegenläufig zu der ersten Schubeinheit verschiebt. Dabei sind die Hebel bevorzugt an dem Griff so angelenkt, dass über die beiden Schubeinheiten gleich große Schubkräfte erzeugt werden können.

Zur vereinfachten Handhabung kann es vorgesehen sein, dass der Griff mittels einer Rückstellfeder gegen die Schwenkrichtung vorgespannt an dem Gehäuse gehalten ist. Dies ermöglicht, dass der Griff stets das Bestreben hat, sich in der ausgeschwenkten Stellung auszurichten.

Im eingeschwenkten Zustand wird der Griff bevorzugt in einer Griffmulde des Gehäuses arretiert, so dass er Platz sparend aufgenommen ist.

Zur Verriegelung kann der Griff mit einem Rastansatz versehen sein, der in einer Rastaufnahme eines Riegels gehalten ist, wobei der Riegel verstellbar in dem Gehäuse untergebracht ist. Der Riegel selbst ist über ein Übertragungsteil an ein Schloss angekoppelt, wobei er über das Übertragungsteil mittels des Schlosses verstellbar ist, so dass die Rastaufnahme außer Eingriff mit dem Rastansatz gelangt und den Griff freigibt. Die Betätigung des Griffes ist also nur dann möglich, wenn der Riegel über das Schloss freigegeben wird. Dadurch ist der Schaltschrank sicher vor unbefugten Zugriff geschützt.

Dabei kann es insbesondere vorgesehen sein, dass die Schubstange als Winkelprofil ausgebildet ist, das mit einem Profilschenkel auf der Rückseite der Schranktür geführt ist und mit seinem zweiten, rechtwinklig zu dem ersten Profilschenkel stehenden zweiten Profilschenkel längs einem vertikal verlaufenden, abgebogenen Rand der Schranktür verläuft. Eine so ausgebildete Schubstange benötigt nur sehr wenig Platz und trägt damit beengten Raumverhältnissen Rechnung.

Die Erfindung wird im Folgenden anhand eines in den Zeichnungen dargestellten Ausführungsbeispieles näher erläutert:
- Figur 1: in perspektivischer Seitendarstellung einen Schubstangenverschluss mit eingeschwenktem Griff;
- Figur 2: den Schubstangenverschluss gemäß Figur 1 mit teilweise ausgeschwenktem Griff;
- Figur 3: den Schubstangenverschluss gemäß Figur 1 und 2 mit vollständig ausgeschwenktem Griff und
- Figur 4: den Schubstangenverschluss gemäß den Figuren 1 bis 3 mit ausgeschwenktem Griff in Seitendarstellung und im Schnitt.

In der Figur 1 ist ein Schubstangenverschluss gezeigt, der ein Gehäuse 10 mit einer Griffmulde 10.4 aufweist. Das Gehäuse 10 ist zweiteilig aus einem Grundgehäuse 10.1 und einem Ansatzgehäuse 10.2 gebildet. Bei angebautem Ansatzgehäuse 10.2 bilden das Grundgehäuse 10.1 und das Ansatzgehäuse 10.2 gemeinsam die Griffmulde 10.4. In der Griffmulde 10.4 ist ein Griff 20 untergebracht. Die Figur 1 lässt erkennen, dass der Griff 20 in seinem eingeschwenkten Zustand oberflächenbündig in dem Gehäuse 10 aufgenommen ist. Das Ansatzgehäuse 10.2 nimmt ein Schloss 10.3 auf.

In der Figur 2 ist der Schubstangenverschluss gemäß Figur 1 gezeigt, wobei jedoch der Griff 20 teilweise aus der Griffmulde 10.4 herausgeschwenkt ist. Es lässt sich erkennen, dass der Griff 20 über einen Stellmechanismus 10.10 an das Gehäuse 10 angekoppelt ist. Die Funktionsweise des Stellmechanismusses 10.6 wird später unter Bezugnahme auf Figur 4 näher erläutert.

Zur Festlegung des Griffes 20 im eingeschwenkten Zustand ist ein Riegel 10.7 verwendet, der in einer Riegelaufnahme 10.6 untergebracht ist. Die Riegelaufnahme 10.6 ist an ihrer Außenkontur mit Zentrierungen 10.5 versehen, an denen der Griff 20 im eingeschwenkten Zustand seitlich stabilisiert ist.

Hierdurch wird sichergestellt, dass der Griff 20 nicht gewaltsam seitlich abgebogen werden kann.

In der Figur 3 ist der Schubstangenverschluss bei vollständig ausgeschwenkten Griff 20 gezeigt.

Zur Erläuterung der Funktionsweise des Schubstangenverschlusses wird im Folgenden näher auf die Figur 4 eingegangen. Die Figur 4 zeigt den Schubstangenverschluss in Seitenansicht und im Schnitt. Der Griff 20 ist an seinem einem Ende über ein Gelenk 10.14 an ein Stellglied 10.15 angeschlossen. Das Gelenk 10.14 bildet eine horizontale Schwenkachse, um die der Griff 20 verschenkt werden kann. Im Bereich des Gelenkes 10.14 ist auch eine Rückstellfeder 10.14 angeordnet. Die Rückstellfeder 10.13 hält den Griff 20 federvorgespannt, so dass er in seiner ausgeschwenkten Stellung gehalten ist. Die Rückstellfeder 10.13 wirkt also der Einschwenkrichtung des Griffes 20 entgegen. Als weitere Komponente des Stellmechanismus 10.10 ist ein Hebel 10.9 vorgesehen. Der Hebel 10.9 ist an einer Schwenklagerung 10.8 befestigt, die von der Griffmulde 10.4 vorsteht. An dem der Schwenklagerung 10.8 abgekehrten Ende ist der Hebel 10.9 verschwenkbar mit dem Griff 20 verbunden. Hierzu besitzt der Hebel 10.9 ein Langloch 10.12 in dem ein Bolzen des Griffes 20 aufgenommen ist.

Um den Griff 20 in seine eingeschwenkte Stellung zu bewegen, muß dieser mit einer Kraft beaufschlagt werden. Beim Verschwenken des Griffes 20 wird die eingebrachte Kraft über den Stellmechanismus 10.10 in das Stellglied 10.15 umgesetzt, so daß sich dieses linear im Grundgehäuse 10.1 verschieben kann. Der Hebel 10.9 bewirkt dabei eine Umsetzung der eingebrachten Kraft, so daß sich über das Stellglied 10.15 hohe Schließkräfte übertragen lassen. Das Stellglied 10.15 ist mit zwei Halterungen 10.16 versehen. Die Halterungen 10.16 sind vorliegend als Gewindeaufnahmen ausgebildet. Mit diesen Halterungen 10.16 kann das Stellglied 10.15 durch Durchbrüche 32 einer Schranktür 30 hindurch an eine Schubstange 40 angekoppelt werden. Die Schubstange 40 weist zwei Schraubaufnahmen 41 auf, in die Befestigungsschrauben eingeführt und in die Halterungen 10.16 eingeschraubt werden können. Denkbar ist es auch, daß an den Halterungen 10.16 Gewindebolzen angebracht sind, die durch die Durchbrüche 32 und die Schraubaufnhamen 41 hindurchgeführt und mit einer Mutter gekontert sind. Die Durchbrüche 32 sind als Langlöcher ausgebildet. Infolge einer linearen Verschiebung des Stellgliedes 10.15 wird damit auch die Schubstange 40 linear auf der Rückseite der Schranktür 30 verschoben. Die Schubstange 40 ist als Winkelprofil mit zwei rechtwinklig zueinanderstehenden Profilschenkeln ausgebildet. Dabei liegt der eine Profilschenkel auf der Rückseite der Schranktür 30 auf. Der zweite Profilschenkel liegt an einem Rand der Schranktür 30 an. Zur Verriegelung der Schranktür 30 an einem Schaltschrank ist die Schubstange 40 mit Schließelementen 42 ausgestattet, die mit entsprechenden Gegenelementen des Schaltschrankes zusammenarbeiten.

Zur Festlegung des Griffes 20 in der eingeschwenkten Stellung ist der Riegel 10.7 verwendet. Der Riegel 10.7 ist linear verschiebbar in der Riegelaufnahme 10.6 gehalten. Er weist eine Rastaufnahme 10.24 auf, in die ein entsprechend ausgebildeter Rastansatz 20.1 des Griffes 20 einrasten kann. Der Riegel 10.7 ist an ein Übertragungsteil 10.20 angeschlossen, das in dem Ansatzgehäuse 10.2 linear verschiebbar aufgenommen ist. Das Übertragungsteil 10.20 ist gegen eine Feder 10.21 vorgespannt gehalten. Die Feder 10.21 bewirkt, daß der Riegel 10.7 in seiner in Fig. 4 dargestellten Raststellung gehalten ist. Beim Einschwenken des Griffes 20 trifft der Rastansatz 20.1 auf eine Auslenkschräge des Riegels 10.7, wodurch dieser entgegen der Federkraft verschoben wird. Im Anschluß an die Auslenkschräge rastet der Rastansatz 20.1 in die Rastaufnahme 10.24 des Riegels ein; der Riegel 10.7 schnappt in seine Ausgangsposition zurück. Zur Aufhebung dieser Verriegelung ist das Übertragungsteil 10.20 an ein Schloß 10.3 angeschlossen. Das Schloß 10.3 ist in dem Ansatzgehäuse 10.2 aufgenommen. Das Schloß kann mit einem Schließelement 50 betätigt werden, so daß das Übertragungsteil 10.20 und mit ihm der Riegel 10.7 verschoben wird. Dabei gibt dann der Riegel 10.7 den Griff 20 frei, so daß dieser in seine ausgeschwenkte Stellung bewegbar ist.

Eine wesentliche Funktion übernimmt dabei das Langloch 10.12, in dem der Griff 20 mit einem Bolzen gelagert ist. Hierdurch wird bewußt ein Spiel erzeugt. Sobald der Riegel 10.7 den Griff 20 freigibt, verschiebt sich der Bolzen aufgrund der von der Rückstellfeder 10.13 ausgeübten Federvorspannung im Langloch 10.12. Dies ermöglicht es, daß der Griff 20 ein Stück weit aus der Griffmulde 10.4 herausschwenken kann. Er läßt sich dann bequem greifen und vollständig ausschwenken.

Zur Fixierung des Ansatzgehäuses 10.2 an dem Grundgehäuse 10.1 sind Schraubverbindungen 10.19 verwendet.

## Patentansprüche

1. Schubstangenverschluss, insbesondere zur Verriegelung einer Schranktür (30) an einem Schaltschrank, mit einem Griff (20), an den über einen Stellmechanismus ein Stellglied (10.15) angekoppelt ist, wobei der Griff (20) in einer vertikal zur Ebene der Schranktür (30) verlaufenden Schwenkebene um eine Schwenkachse verstellbar ist, wobei das Stellglied (10.15) infolge der Verstellung des Griffes (20) parallel zur Ebene der Schranktür (30) verschiebbar ist, wobei beabstandet zu der Schwenkachse (10.14) an einem Gelenk (10.12) des Griffes (20) ein Hebel (10.9) angelenkt ist, über den die in den Griff (20) eingeleitete Kraft auf das Stellglied (10.15) umsetzbar ist und der bei einer Verstellung des Griffes seine Winkellage zu diesem ändert,
**dadurch gekennzeichnet,**
**dass** das Gehäuse (10) auf der Vorderseite der Schranktür (30) befestigt ist und das linear verschiebbare Stellglied (10.15) aufnimmt, und
**dass** das Stellglied (10.15) mit einer oder mehreren Halterungen (10.16) durch einen oder mehrere Durchbrüche (32) der Schranktür (30) hindurch an einer, auf der Rückseite der Schranktür (30) angeordneten Schubstange (40) angebunden ist.

2. Schubstangenverschluss nach Anspruch 1,
**dadurch gekennzeichnet,**
**dass** der Griff (20) mit seiner Schwenkachse an dem Stellglied (10.15) angekoppelt ist, und
**dass** der Hebel (10.9) an seinem dem Gelenk (10.12) abgewandten Bereich an einem Gehäuse (10), welches an der Schranktür (30) fixierbar ist, schwenkbar befestigt ist.

3. Schubstangenverschluss nach Anspruch 1,
da**dadurch gekennzeichnet,**
**dass** der Griff (20) mit seiner Schwenkachse an dem Gehäuse (10) angekoppelt ist, und
**dass** der Hebel (10.9) an seinem dem Gelenk abgewandten Bereich an dem Stellglied (10.15) schwenkbar befestigt ist.

4. Schubstangenverschluss nach einem der Ansprüche 1 bis 3,
**dadurch gekennzeichnet,**
**dass** über den Hebel (10.9) eine erste Schubeinheit (40) in eine erste Richtung verschiebbar ist, und dass an den Griff (20) ein weiterer Hebel angeschlossen ist, der eine zweite Schubeinheit gegenläufig zu der ersten Schubeinheit (40) verschiebt.

5. Schubstangenverschluss nach einem der Ansprüche 1 bis 4,
**dadurch gekennzeichnet,**
**dass** der Griff (20) mittels einer Rückstellfeder (10.13) gegen die Schwenkrichtung vorgespannt an dem Gehäuse (10) gehalten ist.

6. Schubstangenverschluss nach einem der Ansprüche 1 bis 5,
**dadurch gekennzeichnet,**
**dass** der Griff (20) im eingeschwenkten Zustand in einer Griffmulde (10.4) des Gehäuses (10) arretiert ist.

7. Schubstangenverschluss nach einem der Ansprüche 1 bis 6,
**dadurch gekennzeichnet,**
**dass** der Griff (20) einen Rastansatz (20.1) trägt, der im eingeschwenkten Zustand des Griffes (20) in einer Rastaufnahme (10.24) eines Riegels (10.7) gehalten ist,
**dass** der Riegel (10.7) verstellbar in dem Gehäuse (10) gehalten und über ein Übertragungsteil (10.20) an ein Schloss (10.3) angekoppelt ist, und dass der Riegel (10.7) über das Übertragungsteil (10.20.) mittels des Schlosses (10.3) verstellbar ist, so dass die Rastaufnahme (10.24) außer Eingriff mit dem Rastansatz (20.1) gelangt und den Griff (20) freigibt.

8. Schubstangenverschluss nach einem der Ansprüche 1 bis 7,
**dadurch gekennzeichnet,**
**dass** die Schubstange (40) als Winkelprofil ausgebildet ist, das mit einem Profilschenkel auf der Rückseite der Schranktür geführt ist und mit seinem zweiten, rechtwinklig zu dem ersten Profilschenkel stehenden zweiten Profilschenkel längs einem vertikal verlaufenden, abgebogenen Rand der Schranktür (30) verläuft.

## Claims

1. Push-rod closure, in particular for locking a door (30) on a switch cabinet, having a handle (20) to which an actuating member (10.15) is coupled via an actuating mechanism, it being the case that the handle (20) can be adjusted about a pivot axis in a pivot plane running vertically in relation to the plane of the cabinet door (30), that the actuating member (10.15) can be displaced parallel to the plane of the cabinet door (30) as a result of the adjustment of the handle (20), and that articulated on an articulation (10.12) of the handle (20), at a spacing apart from the pivot axis (10.14), is a lever (10.9) via which the force introduced into the handle (20) can be transferred to the actuating member (10.15) and which changes its angular position in relation to the handle as the latter is adjusted, **characterized in that** a housing (10) is fastened on the front side of the cabinet door (30) and accommodates the linearly displaceable actuating member (10.15), and **in that** the actuating member (10.15) is attached to a push rod (40), arranged on the rear side of the cabinet door (30), by way of one or more securing means (10.16), through one or more through-passages (32) of the cabinet door (30).

2. Push-rod closure according to Claim 1, **characterized in that** the handle (20) is coupled to the actuating member (10.15) along its pivot axis, and **in that**, in its region which is directed away from the articulation (10.12), the lever (10.9) is fastened in a pivotable manner on the housing (10), which can be fixed on the cabinet door (30).

3. Push-rod closure according to Claim 1, **characterized in that** the handle (20) is coupled to the housing (10) along its pivot axis, and **in that**, in its region which is directed away from the articulation, the lever (10.9) is fastened in a pivotable manner on the actuating member (10.15).

4. Push-rod closure according to one of Claims 1 to 3, **characterized in that** a first pushing unit (40) can be displaced in a first direction via the lever (10.9), and **in that** a further lever is connected to the handle (20) and displaces a second pushing unit in the opposite direction to the first pushing unit (40).

5. Push-rod closure according to one of Claims 1 to 4, **characterized in that** the handle (20) is retained on the housing (10) in a state in which it is prestressed counter to the pivoting direction by means of a restoring spring (10.13).

6. Push-rod closure according to one of Claims 1 to 5, **characterized in that**, in the pivoted-in state, the handle (20) is arrested in a handle hollow (10.4) of the housing (10).

7. Push-rod closure according to one of Claims 1 to 6, **characterized in that** the handle (20) bears a latching extension (20.1) which, in the pivoted-in state of the handle (20), is retained in a latching mount (10.24) of a catch (10.7), **in that** the catch (10.7) is retained in an adjustable manner in the housing (10) and is coupled to a lock (10.3) via a transmission part (10.20), and **in that** the catch (10.7) can be adjusted by means of the lock (10.3), via the transmission part (10.20), in which case the latching mount (10.24) is disengaged from the latching extension (20.1) and releases the handle (20).

8. Push-rod closure according to one of Claims 1 to 7, **characterized in that** the push-rod (40) is designed in the form of an angular profile which has one profile leg guided on the rear side of the cabinet door and has its second profile leg, at right angles to the first profile leg, extending along a vertically running, angled periphery of the cabinet door (30).

## Revendications

1. Système de fermeture à barre coulissante, en particulier pour verrouiller une porte d'armoire (30) sur une armoire de distribution, avec une poignée (20) à laquelle un organe de réglage (10.15) est couplé au moyen d'un mécanisme de réglage, dans lequel la poignée (20) est mobile autour d'un axe de pivotement dans un plan de pivotement perpendiculaire au plan de la porte d'armoire (30), dans lequel l'organe de réglage (10.15) est déplaçable parallèlement au plan de la porte d'armoire (30) par suite du mouvement de la poignée (20), dans lequel un levier (10.9) est articulé sur une articulation (10.12) de la poignée (20) à distance de l'axe de pivotement (10.14), par lequel la force appliquée à la poignée (20) peut être transmise à l'organe de réglage (10.15) et qui change de position angulaire par rapport à la poignée lors d'un mouvement de celle-ci, **caractérisé en ce que** le boîtier (10) est fixé sur la face avant de la porte d'armoire (30) et contient l'organe de réglage (10.15) déplaçable linéairement, et **en ce que** l'organe de réglage (10.15) est relié, avec un ou plusieurs supports (10.16) à travers une ou plusieurs ouvertures (32) de la porte d'armoire (30), à une barre coulissante (40) disposée sur la face arrière de la porte d'armoire (30).

2. Système de fermeture à barre coulissante selon la revendication 1, **caractérisé en ce que** la poignée (20) est couplée par son axe de pivotement à l'organe de réglage (10.15), et **en ce que** le levier (10.9) est fixé de manière pivotante, par sa zone située à l'opposé de l'articulation (10.12), à un boîtier (10) qui peut être fixé sur la porte d'armoire (30).

3. Système de fermeture à barre coulissante selon la revendication 1, **caractérisé en ce que** la poignée (20) est couplée par son axe de pivotement au boîtier (10), et **en ce que** le levier (10.9) est fixé de manière pivotante, par sa zone située à l'opposé de l'articulation, à l'organe de réglage (10.15).

4. Système de fermeture à barre coulissante selon l'une quelconque des revendications 1 à 3, **caractérisé en ce qu'**une première unité coulissante (40) est déplaçable dans une première direction au moyen du levier (10.9), et **en ce qu'**un autre levier est relié à la poignée (20), lequel déplace une deuxième unité coulissante en sens contraire de la première unité coulissante (40).

5. Système de fermeture à barre coulissante selon l'une quelconque des revendications 1 à 4, **caractérisé en ce que** la poignée (20) est maintenue sur le boîtier (10), précontrainte contre la direction de pivotement au moyen d'un ressort de rappel (10.13).

6. Système de fermeture à barre coulissante selon l'une quelconque des revendications 1 à 5, **caractérisé en ce que** la poignée (20) est bloquée dans la position rabattue dans un logement de poignée (10.4) du boîtier (10).

7. Système de fermeture à barre coulissante selon l'une quelconque des revendications 1 à 6, **caractérisé en ce que** la poignée (20) porte un épaulement d'encliquetage (20.1) qui, lorsque la poignée (20) se trouve en position rabattue, est maintenu dans un logement d'encliquetage (10.24) d'un verrou (10.7), **en ce que** le verrou (10.7) est maintenu de façon mobile dans le boîtier (10) et est couplé à une serrure (10.3) au moyen d'une pièce de transmission (10.20), et **en ce que** le verrou (10.7) est mobile par la pièce de transmission (10.20) au moyen de la serrure (10.3), de telle manière que le logement d'encliquetage (10.24) se dégage de l'épaulement d'encliquetage (20.1) et libère la poignée (20).

8. Système de fermeture à barre coulissante selon l'une quelconque des revendications 1 à 7, **caractérisé en ce que** la barre coulissante (40) est formée par une cornière, qui est guidée par une aile de cornière sur la face arrière de la porte d'armoire et qui s'étend, par sa deuxième aile de cornière perpendiculaire à la première aile de cornière, le long d'un bord replié de la porte d'armoire (30) qui s'étend verticalement.
